# EUROPÄISCHE PATENTSCHRIFT

(11) **EP 2 582 608 B1**
(45) Veröffentlichungstag und Bekanntmachung des Hinweises auf die Patenterteilung: **09.10.2013**
(21) Anmeldenummer: 11738578.1
(22) Anmeldetag: 16.06.2011
(51) Int. Cl.: B66D 1/50

(54) **FAHRZEUGKRAN**
VEHICLE CRANE
GRUE SUR CAMION

(30) Priorität: 17.06.2010 AT 37910 U
(43) Veröffentlichungstag der Anmeldung: 24.04.2013
(73) Patentinhaber: Palfinger AG, 5020 Salzburg (AT)
(72) Erfinder: HABERL, Walter, A-5151 Nussdorf (AT); WIMMER, Erich, A-5142 Eggelsberg (AT)
(74) Vertreter: Gangl, Markus
(86) Internationale Anmeldenummer: PCT/AT2011/000266
(87) Internationale Veröffentlichungsnummer: WO 2011/156829

(56) Entgegenhaltungen:
- EP-A1- 1 528 263
- EP-A2- 1 431 236
- WO-A1-2007/000216
- FR-A- 1 548 863
- US-A- 4 969 789

## Beschreibung

Die Erfindung betrifft einen Fahrzeugkran - insbesondere Knickarmkran - mit einem Hubarm und einem oder mehreren Knickarmen die in ihrer Geometrie zueinander veränderbar sind und einem an den Kranarmen führbaren oder geführten Lastseil.

Weiters betrifft die Erfindung ein Verfahren zur Konstanthaltung einer Spannung eines Lastteils eines Fahrzeugkrans.

Fahrzeugkräne sind bereits in einer Vielzahl vom Stand der Technik her bekannt.

Siehe z.B. EP 1431236, US 4969789 und WO 2007000216. Aufgabe der Erfindung ist es, einen gegenüber dem Stand der Technik verbesserten Fahrzeugkran anzugeben.

Dies wird beim erfindungsgemäßen Fahrzeugkran durch die Merkmale des Anspruchs 1 gelöst.

Durch die Seilumlenkungen an den Kranarmen entstehen Längenänderungen des Seiles beim Auseinanderklappen und beim Zusammenklappen des Kranes, durch die Kompensationsvorrichtung kann eine Seilüberbeanspruchung bzw. eine Schlaffseilbildung beim Auseinanderklappen und beim Zusammenklappen der Kranarme verhindert werden.

Weiters kann während des Kranbetriebes die Kompensationsvorrichtung ein im Wesentlichen lastfreies Seil synchron zu den zueinander verschwenkenden Kranarmen mitführen. Dies kann dadurch erzielt werden, dass die Kompensationsvorrichtung eine im Wesentlichen dauernde und konstante Spannung des Lastseiles bewirkt.

Weitere vorteilhafte Ausführungsformen der Erfindung sind in den abhängigen Ansprüchen definiert.

Gemäß einem bevorzugten Ausführungsbeispiel kann vorgesehen sein, dass die Kompensationsvorrichtung bei der Änderung der Geometrie der Kranarme die Spannung des Lastseils auf einen im Wesentlichen andauernden und konstanten Wert regelt. Somit kann eine gleichmäßige Spannung des Lastseils bei jeglicher Änderung der Geometrie der Kranarme erzielt werden.

Als besonders vorteilhaft hat es sich herausgestellt, wenn die Kompensationsvorrichtung hydraulisch ausgebildet ist. Da viele Fahrzeugkräne bereits über eine hydraulische Seilwinde verfügen, kann somit die Kompensationsvorrichtung in die bestehende Hydraulik aufgenommen werden.

Gemäß einem bevorzugten Ausführungsbeispiel kann vorgesehen sein, dass die Kompensationsvorrichtung zumindest ein Druckbegrenzungsventil aufweist.

Weiters kann bevorzugt vorgesehen sein, dass die Kompensationsvorrichtung zumindest ein Wegeventil - vorzugsweise ein 2/2 Wegeventil - aufweist.

Als besonders vorteilhaft hat es sich erwiesen, wenn das zumindest eine Wegeventil elektrisch schaltbar ausgebildet ist. Somit wird eine einfache Art und Weise erzielbar, das Wegeventil aus- bzw- einzuschalten.

Besonders bevorzugt kann vorgesehen sein, dass der Fahrzeugkran eine Seilwinde aufweist, wobei die Kompensationsvorrichtung zumindest teilweise an der Seilwinde ausgebildet ist. Dadurch wird eine kompakte Konstruktion erreichbar.

Als besonders vorteilhaft hat es sich dabei herausgestellt, wenn die Kompensationsvorrichtung mit der Seilwinde zusammenwirkt.

Gemäß einem bevorzugten Ausführungsbeispiel kann vorgesehen sein, dass die Seilwinde einen Antrieb aufweist, wobei die Kompensationsvorrichtung mit dem Antrieb der Seilwinde zusammenwirkt. Zusammen mit dem Antrieb der Seilwinde können bereits bestehende hydraulische Ausbildungen der Seilwinde genutzt und durch die Kompensationsvorrichtung beeinflusst werden.

Gemäß einem weiteren bevorzugten Ausführungsbeispiel kann vorgesehen sein, dass die Kompensationsvorrichtung einen Wegaufnehmer aufweist, wobei der Wegaufnehmer am Seilende des Lastseils lösbar befestigbar ist.

Als besonders vorteilhaft hat es sich dabei erwiesen, wenn der Wegaufnehmer zumindest ein Federelement - vorzugsweise eine Gasfeder - aufweist. Federelemente sind eine besonders kostengünstige Variante, um Längenveränderungen kompensierbar zu machen.

Schutz wird auch begehrt für ein Verfahren zur Konstanthaltung einer Spannung eines Lastseils eines Fahrzeugkrans, insbesondere eines Knickarmkrans, wobei das Lastseil an einem Hubarm und einem oder mehreren Knickarmen, die in ihrer Geometrie zueinander veränderbar sind, geführt wird, wobei
- in einem Schritt das Lastseil durch eine Kompensationsvorrichtung mittels einer Seilwinde gespannt wird,
- in einem weiteren Schritt - bei einer Änderung der Geometrie der Kranarme zueinander, welche eine Verkürzung der Führung des Lastseils an den Kranarmen verursacht - das Lastseil durch die Kompensationsvorrichtung auf die Seilwinde aufgewickelt wird,
- in einem weiteren Schritt - bei einer weiteren Änderung der Geometrie der Kranarme zueinander, welche eine Verlängerung der Führung des Lastseils an den Kranarmen verursacht - das Lastseil durch die Kompensationsvorrichtung von der Seilwinde abgewickelt wird.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert.

Darin zeigen:
- Fig. 1: eine Seitenansicht eines Knickarmkranes mit Kompensationsvorrichtung,
- Fig. 2: einen schematischen Schaltplan,
- Fig. 3: eine Variante einer Kompensationsvorrichtung bei einem Fahrzeugkran in Seitenansicht,
- Fig. 4: ein Fahrzeug mit einem Fahrzeugkran mit Kompensationsvorrichtung in Seitenansicht.

Figur 1 zeigt das Kranarmsystem 110 eines Fahrzeugkranes 100 mit einem Hubarm 106, daran gelenkig angeordnet ein ersten Knickarm 101 und an diesem ersten Knickarm 101 - welcher teleskopierbar ausgebildet ist - einen gelenkig angeordneten zweiter Knickarm 102.

Der Fahrzeugkran 100 weist dabei eine Seilwinde 104 auf. Diese Seilwinde 104 dient zum Heben von Lasten mittels des Lastseils 103.

Mit der seitlichen Seilführung kann das Seil 103 beim Zusammenlegen des Kranarmsystems 110 des Fahrzeugkranes 100 eingeschert bleiben. Das Lastseil 103 wird beim Zusammenlegen am zweiten Knickarm 102 normalerweise an einem Fixpunkt 107 befestigt. Da das Lastseil 103 vom Hubarm 106 über den ersten Knickarm 101 und weiter von den Kranschubarmen des ersten Knickarmes 101 zum zweiter Knickarm 102 über mehrere Drehpunkte verläuft, ergibt sich beim Einklappen der Gelenke sowie beim Verschieben der Kranschubarme eine Verkürzung oder Verlängerung des Seiles 103.

Beim Stand der Technik ergibt diese Längenänderung ohne Korrektur durch den Kranführer einerseits Schlaffseil, andererseits steigt die Seilzugkraft bis die Überlastsicherung der Winde nach Erreichen der maximal zulässigen Seilzugkraft die Kranfunktionen abschaltet. Dies führt zu unnötig hohen Belastungen der Bauteile, weiters wird der Kranführer durch die vielen zu betätigenden Funktionen möglicherweise überfordert.

Durch die Kompensationsvorrichtung 1 wird beim Zusammen- sowie Auseinanderlegen des Kranes 100 eine geringe Seilzugkraft auf das eingescherte und am Seilfixpunkt 107 eingehängte Lastseil 103 aufgebracht. Das Seil 103 wird von der Seilwinde 104 gespannt: ist weniger Seillänge zwischen Seilwinde 104 und Seilfixpunkt 107 notwendig, so wird dieses Seil 103 aufgewickelt, ist mehr Seillänge notwendig, so wird dieses Lastseil 103 von der Seilwinde 104 gezogen.

Das in diesem Ausführungsbeispiel dargestellte Kranarmsystem 110 des Knickarmkranes 100 kann einerseits die beiden Knickarme 101 und 102 so zueinander verschwenken, dass in zumindest einer ihrer beiden Endstellungen die beiden Knickarme 101 und 102 im Wesentlichen parallel zueinander liegen. Ebenso können die beiden Kranarme 106 und 101 so zueinander verschwenken werden, dass auch diese in zumindest einer ihrer beiden Endstellungen die beiden Kranarme 106 und 101 im Wesentlichen parallel zueinander liegen.

Dieser Knickarmkran 100 weist dabei eine Kompensationsvorrichtung 1 zum Spannen eines Lastseiles 103 auf, wobei die Kompensationsvorrichtung 1 mit der Seilwinde 104 des Knickarmkranes 100 zusammenwirkt - genau genommen mit dem Antrieb 105 (nicht dargestellt, siehe Fig. 2) der Seilwinde 104. Wie aus dieser Figur 1 ersichtlich ist, ist dabei die Kompensationsvorrichtung 1 an der Seilwinde 104 des Fahrzeugkranes 100 ausgebildet.

Figur 2 zeigt einen schematischen Schaltplan der Seilwinde 104 inklusive Versorgung mit einem daran angeordneten Lastseil 103. Die Seilwinde 104 weist dabei einen Antrieb 105 auf. An diesem Antrieb 105 ist die Kompensationsvorrichtung 1 angeordnet. Gesteuert wird der Antrieb 105 über das Hauptsteuerventil 14 des Kranes zum Heben und zum Senken des Lastseiles 103 der Seilwinde 104. Der Flüssigkeitsbehälter 13 stellt dabei die notwendige Flüssigkeit - bevorzugterweise Öl - für den hydraulischen Antrieb 105 zur Verfügung.

Mittels einem 2/2-Wegeventil 2 der Kompensationsvorrichtung 1 sowie eines Druckbegrenzungsventils 3 der Kompensationsvorrichtung 1 wird eine Verbindung über die beiden Verbindungsleitungen 4 und 5 zu den Versorgungsanschlüssen des Seilwindenmotors 12 hergestellt.

Zum Aktivieren der Funktion wird das 2/2-Wegeventil 2 - das 2/2-Wegeventil 2 ist dabei elektrisch schaltbar 6 ausgebildet - geöffnet und am Hauptsteuerventil 14 wird die Funktion "Seilwinde heben" aktiviert. Der dadurch entstehende Druck öffnet die Bremse 11 und der Ölstrom lässt die Seilwinde 104 das Seil 103 einziehen und spannen. Ist das Seil 103 gespannt, so bleibt die Winde 104 stehen und der Ölstrom fließt über das Druckbegrenzungsventil 3 zurück. Der an dem Druckbegrenzungsventil 3 eingestellte Druck ergibt die Höhe der Seilzugkraft.

Stellt sich nun während der Kranbewegung eine Reduktion der notwendigen freien Seillänge ein, so wird das Seil 103 wie vorher beschrieben weiter aufgewickelt. Dabei ergibt sich die maximale Seilgeschwindigkeit aus dem am Hauptsteuerventil 14 eingestellten Ölstrom.

Ist eine Verlängerung des freien Seilendes notwendig, so wird durch die Seilzugkraft die Winde 104 in umgekehrter Richtung gedreht und es wird das Seil 103 abgewickelt. Der durch den in Senkrichtung drehenden Antrieb 105 entstehende Volumenstrom fließt ebenfalls über das 2/2-Wegeventil 2 und das Druckbegrenzungsventil 3. Aufgrund des ständig anliegenden Druckes durch die am Hauptsteuerventil 14 aktivierte Funktion "Seilwinde heben" bleibt die Bremse 11 immer geöffnet und ermöglicht die Regelung der Seilzugkraft. Das Lasthalteventil 10 wird dabei von der Kompensationsvorrichtung 1 umgangen.

Somit wird die Spannung des Lastseiles 103 eines nicht dargestellten Fahrzeugkrans 100 (siehe Figur 1) konstant gehalten, wobei das Lastseil 103 an dem Hubarm 106 und den Knickarmen 101 und 102 (siehe Figur 1) geführt wird, wobei in einem Schritt das Lastseil 103 durch die Kompensationsvorrichtung 100 mittels der Seilwinde 104 gespannt wird, in weiterem Schritt - bei einer Änderung der Geometrie der Kranarme 106, 101 und 102 zueinander - welche eine Verkürzung der Führungslast seines Lastseils 103 an den Kranarmen 106, 101 und 102 verursacht - das Lastseil 103 durch die Kompensationsvorrichtung 1 auf die Seilwinde 104 aufgewickelt wird, hingegen in einem weiteren Schritt - bei einer weiteren Änderung der Geometrie der Kranarme 106, 101, 102 zueinander - welche eine Verlängerung der Führung des Lastseiles 103 an den Kranarmen 106, 101, 102 verursacht - das Lastseil 103 durch die Kompensationsvorrichtung 1 von der Seilwinde 104 abgewickelt wird. Dadurch wird für alle Betriebszustände der Kranarme 106, 101, 102 des Fahrzeugkranes 100 eine konstante Spannung des Lastseiles 103 durch die Kompensationsvorrichtung 1 bewirkt.

Figur 3 zeigt eine Variante einer Kompensationsvorrichtung 1 an einem Teil des Kranarmsystems 110 in Seitenansicht. Das Kranarmsystem 110 weist dabei die beiden Kranarme 101 und 102 auf, ein weiterer Kranarm 106 ist dabei hier nicht dargestellt.

In diesem Ausführungsbeispiel wirkt die Kompensationsvorrichtung 1 über den Seilfixpunkt 107 des Seils 103. Über den Wegaufnehmer 30 am Seilfixpunkt 107 wird die Winde 104 (nicht dargestellt) gesteuert. Dieser Wegaufnehmer 30 besteht aus einem Federelement 32 - vorzugsweise einer Gasfeder - das in unbetätigtem Zustand eingefahren ist. Diese Einstellung wird über einen Schalter (nicht dargestellt) überwacht. Die Aktivierung der Kompensationsvorrichtung 1 ist in dieser Position nicht möglich, da es sich um den normalen Seilwindenbetrieb handelt.

Vor Aktivierung der Kompensationsvorrichtung 1 wird das Seilende 31 am Wegaufnehmer 30 befestigt und durch Aufwickeln des Seils 103 mit der Winde 104 das Federelement 32 etwa auf die Hälfte seines Hubes vorgespannt.

Die Aktivierung der Kompensationsvorrichtung 1 ist nun möglich, deren Freigabe erfolgt durch den nicht dargestellten Überwachungsschalter. Die Position des Federelementes 32, genau genommen dessen Hubes, wird mit einem analogen Sensor (nicht dargestellt) gemessen und als elektrisches Signal an die Steuerung (nicht dargestellt) der Winde 104 weitergeleitet. Über diese Steuerung wird die Winde 104 angesteuert und das Seil 103 entweder auf- oder abgewickelt, bis der Wegaufnehmer 30 die Mittelstellung erreicht.

Bei einer Änderung der Geometrie der Kranarme 101, 102 und 106 zueinander wird die dabei erforderliche Anpassung der Seillänge von der Steuerung durchgeführt, indem das Seil 103 von der Winde 104 auf- oder abgewickelt wird, bis das Federelement 32 wieder die Mittelstellung erreicht.

Dadurch wird eine Überlastung des Seiles 103 bzw. Schlaffseilbildung verhindert.

Figur 4 zeigt eine Seitenansicht eines Fahrzeuges 50, auf dem ein Fahrzeugkran 100 angeordnet ist. Das Kranarmsystem 110 des Fahrzeugkranes 100 weist dabei den Hubarm 106 und einen Knickarm 101 auf. Am Hubarm 106 ist in diesem bevorzugten Ausführungsbeispiel die Seilwinde 104 angeordnet, welche die Kompensationsvorrichtung 1 aufweist.

Wenn auch die Erfindung anhand des gezeigten Ausführungsbeispiels konkret beschrieben wurde, versteht es sich von selbst, dass der Anmeldungsgegenstand nicht auf dieses Ausführungsbeispiel beschränkt ist.

## Patentansprüche

1. Fahrzeugkran (100) - insbesondere Knickarmkran - mit einem Hubarm (106) und einem (101) oder mehreren Knickarmen (101, 102) die (106, 101, 102) in ihrer Geometrie zueinander veränderbar sind und einem an den Kranarmen (106, 101, 102) führbaren oder geführten Lastseil (103), **dadurch gekennzeichnet, dass** eine Kompensationsvorrichtung (1) vorgesehen ist, durch welche bei einer Änderung der Geometrie der Kranarme (106, 101, 102) zueinander die Spannung im Lastseil (103) steuer- oder regelbar ist.

2. Fahrzeugkran nach Anspruch 1, **dadurch gekennzeichnet, dass** die Kompensationsvorrichtung (1) bei der Änderung der Geometrie der Kranarme (106, 101, 102) die Spannung des Lastseils (103) auf einen im Wesentlichen andauernden und konstanten Wert regelt.

3. Fahrzeugkran nach Anspruch 1 oder 2, **dadurch gekennzeichnet, dass** die Kompensationsvorrichtung (1) hydraulisch ausgebildet ist.

4. Fahrzeugkran nach einem der Ansprüche 1 bis 3, **dadurch gekennzeichnet, dass** die Kompensationsvorrichtung (1) zumindest ein Druckbegrenzungsventil (3) aufweist.

5. Fahrzeugkran nach einem der Ansprüche 1 bis 4, **dadurch gekennzeichnet, dass** die Kompensationsvorrichtung (1) zumindest ein Wegeventil (2) - vorzugsweise ein 2/2 Wegeventil - aufweist.

6. Fahrzeugkran nach Anspruch 5, **dadurch gekennzeichnet, dass** das zumindest eine Wegeventil (2) elektrisch schaltbar (6) ausgebildet ist.

7. Fahrzeugkran nach einem der Ansprüche 1 bis 6, **dadurch gekennzeichnet, dass** der Fahrzeugkran (100) eine Seilwinde (104) aufweist, wobei die Kompensationsvorrichtung (1) zumindest teilweise an der Seilwinde (104) ausgebildet ist.

8. Fahrzeugkran nach Anspruch 7, **dadurch gekennzeichnet, dass** die Kompensationsvorrichtung (1) mit der Seilwinde (104) zusammenwirkt.

9. Fahrzeugkran nach Anspruch 7 oder 8, **dadurch gekennzeichnet, dass** die Seilwinde (104) einen Antrieb (105) aufweist, wobei die Kompensationsvorrichtung (1) mit dem Antrieb (105) der Seilwinde (104) zusammenwirkt.

10. Fahrzeugkran nach einem der Ansprüche 1 bis 9, **dadurch gekennzeichnet, dass** die Kompensationsvorrichtung (1) einen Wegaufnehmer (30) aufweist, wobei der Wegaufnehmer (30) am Seilende (31) des Lastseils (103) lösbar befestigbar ist.

11. Fahrzeugkran nach Anspruch 10, **dadurch gekennzeichnet, dass** der Wegaufnehmer (30) zumindest ein Federelement (32) - vorzugsweise eine Gasfeder - aufweist.

12. Verfahren zur Konstanthaltung einer Spannung eines Lastseils (103) eines Fahrzeugkrans (100), insbesondere eines Knickarmkrans, wobei das Lastseil (103) an einem Hubarm (106) und einem (101) oder mehreren Knickarmen (101, 102), die (106, 101, 102) in ihrer Geometrie zueinander veränderbar sind, geführt wird, **dadurch gekennzeichnet, dass**
- in einem Schritt das Lastseil (103) durch eine Kompensationsvorrichtung (1) mittels einer Seilwinde (104) gespannt wird,
- in einem weiteren Schritt - bei einer Änderung der Geometrie der Kranarme (106, 101, 102) zueinander, welche eine Verkürzung der Führung des Lastseils (103) an den Kranarmen (106, 101, 102) verursacht - das Lastseil (103) durch die Kompensationsvorrichtung (1) auf die Seilwinde (104) aufgewickelt wird,
- in einem weiteren Schritt - bei einer weiteren Änderung der Geometrie der Kranarme (106, 101, 102) zueinander, welche eine Verlängerung der Führung des Lastseils (103) an den Kranarmen (106, 101, 102) verursacht - das Lastseil (103) durch die Kompensationsvorrichtung (1) von der Seilwinde (104) abgewickelt wird.

## Claims

1. Vehicle crane (100) - in particular articulated arm crane - with a lifting arm (106) and one (101) or more articulate arms (101, 102), which (106, 101, 102) can be varied with respect to one another in relation to their geometry, and a load cable (103), which can be guided or is guided on the crane arms (106, 101, 102), **characterised in that** a compensation device (1) is provided, by means of which the tension in the load cable (103) can be controlled or regulated upon a change in the geometry of the crane arms (106, 101, 102) with respect to one another.

2. Vehicle crane according to claim 1, **characterised in that** the compensation device (1) regulates the tension of the load cable (103) to a substantially lasting and constant value upon a change in the geometry of the crane arms (106, 101, 102).

3. Vehicle crane according to claim 1 or 2, **characterised in that** the compensation device (1) is hydraulic.

4. Vehicle crane according to any one of claims 1 to 3, **characterised in that** the compensation device (1) has at least one pressure limitation valve (3).

5. Vehicle crane according to any one of claims 1 to 4, **characterised in that** the compensation device (1) has at least one directional valve (2) - preferably a 2/2-way valve.

6. Vehicle crane according to claim 5, **characterised in that** the at least one directional valve (2) is electrically switchable (6).

7. Vehicle crane according to any one of claims 1 to 6, **characterised in that** the vehicle crane (100) has a cable winch (104), the compensation device (1) being formed at least partly on the cable winch (104).

8. Vehicle crane according to claim 7, **characterised in that** the compensation device (1) cooperates with the cable winch (104).

9. Vehicle crane according to claim 7 or 8, **characterised in that** the cable winch (104) has a drive (105), the compensation device (1) cooperating with the drive (105) of the cable winch (104).

10. Vehicle crane according to any one of claims 1 to 9, **characterised in that** the compensation device (1) has a distance sensor (30), the distance sensor (30) being detachably fastenable on the cable end (31) of the load cable (103).

11. Vehicle crane according to claim 10, **characterised in that** the distance sensor (30) has at least one spring element (32) - preferably a gas spring.

12. Method for keeping a tension of a load cable (103) of a vehicle crane (100) constant, in particular an articulated arm crane, the load cable (103) being guided on a lifting arm (106) and on one (101) or more articulated arms (101, 102), which (106, 101, 102) can be varied with respect to one another in relation to their geometry, **characterised in that**
- in one step, the load cable (103) is tensioned by means of a cable winch (104) by a compensation device (1),
- in a further step- upon a change in the geometry of the crane arms (106, 101, 102) with respect to one another, which causes a shortening of the guidance of the load cable (103) on the crane arms (106, 101, 102) - the load cable (103) is wound onto the cable winch (104) by the compensation device (1),
- in a further step - upon a further change in the geometry of the crane arms (106, 101, 102) with respect to one another, which causes a lengthening of the guidance of the load cable (103) on the crane arms (106, 101, 102) - the load cable (103) is unwound from the cable winch (104) by the compensation device (1).

## Revendications

1. Grue mobile (100) - en particulier grue à bras articulés - comportant un bras de levage (106) et un (101) ou plusieurs bras articulés (101, 102), lesquels (106, 101, 102) sont réglables les uns par rapport aux autres en leur géométrie, et un câble porteur (103), apte à être guidé ou guidé sur les bras (106, 101, 102) de la grue, **caractérisée en ce qu'**il est prévu un dispositif de compensation (1), par lequel la tension dans le câble porteur (103) peut être commandée ou réglée lors d'une variation de la géométrie des bras (106, 101, 102) les uns par rapport aux autres.

2. Grue mobile selon la revendication 1, **caractérisée en ce que** le dispositif de compensation (1), lors de la variation de la géométrie des bras (106, 101, 102), règle la tension du câble porteur (103) à une valeur sensiblement permanente et constante.

3. Grue mobile selon la revendication 1 ou 2, **caractérisée en ce que** le dispositif de compensation (1) est réalisé sous forme de dispositif hydraulique.

4. Grue mobile selon l'une quelconque des revendications 1 à 3, **caractérisée en ce que** le dispositif de compensation (1) comporte au moins un limiteur de pression (3)

5. Grue mobile selon l'une quelconque des revendications 1 à 4, **caractérisée en ce que** le dispositif de compensation (1) comporte au moins une vanne de distribution (2) - de préférence une vanne de distribution à 2/2 voies.

6. Grue mobile selon la revendication 5, **caractérisée en ce que** ladite au moins une vanne de distribution (2) est conçue pour être commutée (6) électriquement.

7. Grue mobile selon l'une quelconque des revendications 1 à 6, **caractérisée en ce que** ladite grue mobile (100) comporte un treuil à câble (104), le dispositif de compensation (1) étant réalisé, au moins en partie, sur ledit treuil à câble (104).

8. Grue mobile selon la revendication 7, **caractérisée en ce que** le dispositif de compensation (1) coopère avec le treuil à câble (104).

9. Grue mobile selon la revendication 7 ou 8, **caractérisée en ce que** le treuil à câble (104) comporte un système d'entraînement (105), le dispositif de compensation (1) coopérant avec ledit système d'entraînement (105) du treuil à câble (104).

10. Grue mobile selon l'une quelconque des revendications 1 à 9, **caractérisée en ce que** le dispositif de compensation (1) comporte un capteur de déplacement (30), ledit capteur de déplacement (30) étant fixé de manière amovible à l'extrémité (31) du câble porteur (103).

11. Grue mobile selon la revendication 10, **caractérisée en ce que** le capteur de déplacement (30) comporte au moins un élément à ressort (32) - de préférence un ressort à gaz comprimé.

12. Procédé permettant de maintenir constante une tension dans un câble porteur (103) d'une grue mobile (100), en particulier une grue à bras articulés, ledit câble porteur (103) étant guidé sur un bras de levage (106) et un (101) ou plusieurs bras articulés (101, 102), lesquels (106, 101, 102) sont réglables les uns par rapport aux autres en leur géométrie, **caractérisé en ce que**
- au cours d'une étape, le câble porteur (103) est tendu par un dispositif de compensation (1) au moyen d'un treuil à câble (104),
- au cours d'une autre étape - lors d'une variation de la géométrie des bras (106, 101, 102) les uns par rapport aux autres, laquelle induit un raccourcissement du guidage du câble porteur (103) sur les bras (106, 101, 102) - ledit câble porteur (103) est enroulé sur le treuil à câble (104) par le dispositif de compensation (1),
- au cours d'une autre étape - lors d'une autre variation de la géométrie des bras (106, 101, 102) les uns par rapport aux autres, laquelle induit un allongement du guidage du câble porteur (103) sur les bras (106, 101, 102) - ledit câble porteur (103) est déroulé du treuil à câble (104) par le dispositif de compensation (1).
